# EUROPÄISCHE PATENTSCHRIFT

(11) **EP 3 019 437 B1**
(45) Veröffentlichungstag und Bekanntmachung des Hinweises auf die Patenterteilung: **15.03.2017**
(21) Anmeldenummer: 14734465.9
(22) Anmeldetag: 30.06.2014
(51) Int. Cl.: B67C 3/26

(54) **FÜLLSYSTEM**
FILLING SYSTEM
SYSTÈME DE REMPLISSAGE

(30) Priorität: 09.07.2013 DE 102013107260
(43) Veröffentlichungstag der Anmeldung: 18.05.2016
(73) Patentinhaber: KHS GmbH, 44143 Dortmund (DE)
(72) Erfinder: KRULITSCH, Dieter-Rudolf, 55545 Bad Kreuznach (DE); FAHLDIECK, Andreas, 55743 Idar-Oberstein (DE)
(86) Internationale Anmeldenummer: PCT/EP2014/063804
(87) Internationale Veröffentlichungsnummer: WO 2015/003941

(56) Entgegenhaltungen:
- DE-A1- 2 251 018
- DE-A1- 2 259 275
- FR-A- 1 100 155
- GB-A- 492 367

## Beschreibung

Die Erfindung bezieht sich auf ein Füllsystem gemäß Oberbegriff Patentanspruch 1, und wie aus der gattungsgemäßen FR 1 100 155 A bekannt.

Ein weiteres Einkammer-Füllsystem ist aus der EP 0 953 542 B1 bekannt. Ein Nachteil dieses bekannten Füllsystems besteht darin, dass es grundsätzlich nur für ein Druckfüllen der in Dichtlage am jeweiligen Füllelement des Füllsystems angeordneten Behälter geeignet ist. Die Funktion dieses bekannten Füllsystems setzt voraus, dass die Flüssigkeitsventile der Füllelemente hauptsächlich durch den Druck im Inneren des Füllgutkessels im geschlossenem Zustand gehalten werden, und zwar solange, bis durch Öffnen eines Gasventils in einem Gaskanal, der einerseits in den Innenraum des in Dichtlage am Füllelement befindlichen Behälter und andererseits in den Gasraum im Inneren des Füllgutkessels mündet, ein Druckausgleich erfolgt und sich dadurch das jeweilige Flüssigkeitsventil öffnet.

Auch ein Abfüllen unter reduziertem Druck ist mit dem bekannten Füllsystem nicht oder aber nur bedingt möglich, und zwar u.a. wegen der unvermeidbaren Reibungskräfte, die beim Öffnen und Schließen insbesondere am Ventilkörper und/oder an dessen Ventilstößel wirken. Ein weiterer Nachteil des bekannten Füllsystems besteht darin, dass sich Schließfedern, aber auch Führungs- und/oder Befestigungselemente der Füllelemente im Produktraum, d.h. im Füllgutkesselinnenraum befinden und daher ein Hygienerisiko darstellen.

Die WO 2014/183827 A1 ist eine Zwischenveröffentlichung, die ein Füllsystem mit zwei aneinander angeordnete pneumatische Betätigungseinrichtungen offenbart. Obwohl diese Patentanmeldung erst am 20.11.2014 veröffentlicht wurde, beansprucht sie die Priorität vom 14.05.2013 und gilt deshalb lediglich als Stand der Technik nach Art. 54(3) EPÜ.

Aufgabe der Erfindung ist es, ein Füllsystem aufzuzeigen, welches die vorgenannten Nachteile vermeidet und insbesondere sowohl für ein Druckfüllen als auch für ein druckloses Füllen von Behältern geeignet ist. Zur Lösung dieser Aufgabe ist ein Füllsystem entsprechend dem unabhängigen Patentanspruch ausgebildet.

Eine Besonderheit des erfindungsgemäßen Füllsystems besteht darin, dass die Steuerung sowohl des Flüssigkeitsventils als auch des im Gaskanal vorgesehenen Gasventils durch ein gemeinsames, pneumatisch betätigtes Betätigungselement erfolgt. Dieses ist für einen zweistufigen Steuerhub ausgebildet, und zwar derart, dass in einem ersten Betriebszustand des Betätigungselementes sowohl das Flüssigkeitsventil als auch das Gasventil geschlossen sind, in einem zweiten Betriebszustand des Betätigungselementes durch einen ersten Teilhub bei weiterhin geschlossenem Flüssigkeitsventil das Gasventil geöffnet ist und in einem dritten Betriebszustand des Betätigungselementes durch einen, einen Weiterhub bildenden zweiten Teilhub bei weiterhin geöffneten Gasventil auch das Flüssigkeitsventil geöffnet ist.

Dient das erfindungsgemäße Füllsystem zum Druckfüllen von Behältern, so erfolgt der zweite Teilhub vorzugsweise zeitversetzt zum ersten Teilhub, sodass nach dem ersten Teilhub ausreichend Zeit für ein Vorspannen des jeweiligen Behälters aus dem Gasraum des Füllgutkessels über den diesen Gasraum mit dem Behälterinnenraum verbindenden Gaskanal zur Verfügung steht.

Erfindungsgemäß weist das Betätigungselement einen parallel zu einer vertikalen Füllelementachse oder achsgleich mit dieser Achse angeordneten Stößel auf, der axial in den Teilhüben bewegt wird und über einen Adapter auf einen Ventilkörper des Gasventils sowie auf einen den Gaskanal zumindest über eine Teillänge bildenden und achsgleich mit der Füllelementachse angeordneten Ventilstößel des Flüssigkeitsventils einwirkt. Der Adapter bildet hierfür eine erste Steuerfläche, die bereits am Beginn des ersten Teilhubes gegen einen Steuerabschnitt des Ventilkörpers des Gasventils zur Anlage kommt und diesen zum Öffnen des Gasventils axial mitbewegt, bevorzugt axial nach oben bewegt. Der Adapter besitzt weiterhin eine zweite Steuerfläche, die gegen einen Steuerabschnitt des Ventilstößels des Flüssigkeitsventils erst am Ende des ersten Teilhubes oder im zweiten Teilhub zur Anlage kommt und den Ventilstößel mitbewegt, vorzugsweise axial nach oben bewegt. Bei einer bevorzugten Ausführungsform ist am Adapter eine dritte Steuerfläche vorgesehen, die im ersten Zustand des Betätigungselementes gegen den Steuerabschnitt des Ventilstößels des Flüssigkeitsventils anliegt und über diesen Stößel das Flüssigkeitsventil in der Schließstellung hält.

Unter "Druckfüllen" ist im Sinne der Erfindung insbesondere ein Füllverfahren zu verstehen, bei dem der jeweils zu füllende Behälter in Dichtlage gegen das Füllelement anliegt und vor der eigentlichen Füllphase (Öffnen des Flüssigkeitsventils) über den Gaskanal mit einem unter Druck stehenden Spanngas (z.B. Inertgas bzw. CO2-Gas) aus dem Gasraum des Füllgutkessels vorgespannt wird, welches dann während des Füllens von dem dem Behälter zufließenden Füllgut zunehmend als Rückgas aus den Behälterinnenraum verdrängt wird Unter "druckloses Füllen" ist im Sinne der Erfindung allgemein ein Füllverfahren zu verstehen, bei dem der zu füllende Behälter mit seiner Behältermündung ebenfalls in Dichtlage gegen das jeweilige Füllelement anliegt - was aber nicht zwingend ist - und der Behälterinnenraum vor der eigentlichen Füllphase mit dem Gasraum des Füllgutkessels über den Gaskanal verbunden wird, über den dann das während des Füllens das von dem dem Behälter zufließenden Füllgut zunehmend verdrängte Gas als Rückgas in den Gasraum des Füllgutkessel zurück geführt wird, wobei der Druck im Gasraum des Füllgutkessels in etwa gleich dem Atmosphärendruck ist.

In Dichtlage mit dem Füllelement befindlicher Behälter bedeutet im Sinne der Erfindung, dass der jeweilige Behälter in der dem Fachmann bekannten Weise mit seiner Behältermündung dicht an das Füllelement bzw. an eine dortige Dichtung angepresst anliegt.

"Behälter" sind im Sinne der Erfindung insbesondere Dosen und Flaschen, jeweils aus Metall, Glas und/oder Kunststoff.

Der Ausdruck "im Wesentlichen" bzw. "etwa" bzw. "ca." bedeutet im Sinne der Erfindung Abweichungen vom jeweils exakten Wert um +/- 10%, bevorzugt um +/-5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert, es zeigen:
Figuren 1 - 3 jeweils in vereinfachter Darstellung und im Vertikalschnitt ein Füllelement eines Füllsystems oder einer Füllmaschine gemäß der Erfindung;
Fig. 4 in vergrößerter Einzeldarstellung und im Schnitt ein Betätigungselement des Füllelementes der Figuren 1 - 3;
Fig. 5 in vergrößerter Darstellung und im Schnitt einen Adapter oder Steueradapter des Füllelements der Figuren 1 - 3;
Fig. 6 eine vergrößerte Darstellung des Füllelementes der Figuren 1 - 3 im Bereich des Flüssigkeitsventils und der Füllgutabgabeöffnung.

In den Figuren ist 1 ein als Ringkessel ausgebildeter Füllgutkessel eines Einkammer-Füllsystems bzw. einer Einkammer-Füllmaschine umlaufender Bauart zum Füllen von Behältern 2, die als Flaschen dargestellt sind, mit einem flüssigen Füllgut. Der Füllgutkessel 1 ist Bestandteil eines um eine vertikale Maschinenachse umlaufend antreibbaren Rotors. Während des Füllbetriebes ist der Füllgutkessel 1 mit dem Füllgut niveaugesteuert teilgefüllt, sodass sich im Innenraum des Füllgutkessels 1 ein unterer, vom Füllgut eingenommener Flüssigkeitsraum 1.1 und darüber ein Gasraum 1.2 ausbilden, der beispielsweise mit einem Inertgas, z.B. CO2-Gas oder Stickstoff oder steriler Luft gefüllt ist.

An der Unterseite des Füllgutkessels 1 sind in gleichmäßigen Winkelabständen um die vertikale Maschinenachse versetzt, Füllpositionen 3 gebildet, die jeweils ein Füllelement 4 sowie einen in den Figuren nicht dargestellten Behälterträger aufweisen, auf dem die Behälter 2 mit ihrem Boden aufstehen und mit dem die Behälter 2 während des Füllens mit ihrer Behälteröffnung über eine Ringdichtung 5 einer Zentriertulpe 6 in Dichtlage am Füllelement 4 angepresst angeordnet sind.

Jedes Füllelement 4 umfasst ein flaches plattenartiges Füllelementgehäuse 7, in welchem u.a. ein Flüssigkeitskanal 8 ausgebildet ist, der über eine Öffnung 9 im Boden des Füllgutkessels1 mit dem dortigen Flüssigkeitsraum 1.1 in Verbindung steht und an der Unterseite des Füllelementgehäuses 7 eine von der Ringdichtung 5 umschlossene Füllgutabgabeöffnung 10 bildet, über die das Füllgut beim Füllen dem jeweiligen Behälter 2 zufließt. Innerhalb des Flüssigkeitskanals 8 ist ein die Abgabe des flüssigen Füllgutes an den jeweiligen Behälter 2 steuerndes Flüssigkeitsventil 11 vorgesehen. Dieses besteht im Wesentlichen aus einem Ventilkörper 12, der bei geschlossenem Flüssigkeitsventil 11 gegen einen im Flüssigkeitskanal 8 ausgebildeten Ventilsitz anliegt und der an einem rohrförmigen und achsgleich mit einer vertikalen Füllelementachse FA angeordneten Ventilstößel 13 vorgesehen ist. Zum Öffnen und Schließen des Flüssigkeitsventils wird der Ventilkörper 12 in der nachstehend noch näher beschriebenen Weise in der Füllelementachse FA auf und ab bewegt.

Im Ventilstößel 13 ist ein Gaskanal 14 ausgebildet, der sich in einem Gasrohr 15 fortsetzt, das bei in Dichtlage am Befüllelement 4 angeordnetem Behälter 2 durch die Behälteröffnung in den Kopfraum des Behälters 2 hineinreicht und dort an seinem unteren Ende die untere Öffnung des Gaskanals 14 bildet. Der Gaskanal 14 mündet an seinem oberen Ende in den Gasraum 1.2. Im Gaskanal 14 ist ein Gasventil 16 vorgesehen, welches von einem in einer oberen Teillänge des Gaskanals 14 teilweise aufgenommenen und achsgleich mit der Füllelementachse FA angeordneten nadelförmigen Ventilkörper 17 gebildet ist, der zum Öffnen des Gasventils 16 relativ zum Ventilstößel 13 angehoben und zum Schließen des Gasventils 16 relativ zum Ventilstößel 13 abgesenkt wird, sodass eine Ventilfläche des Ventilkörpers 17 gegen einen im Gaskanal 14 gebildeten Ventilsitz anliegt und dadurch das Gasventil 16 sperrt. Der nadelartige Ventilkörper 17 besitzt einen Querschnitt, der so gewählt ist, dass sich der Gaskanal 14 diesen Ventilkörper 17 umschließend bis an das obere, offene Ende des Ventilstößels 13 fortsetzt.

Zum Steuern des Flüssigkeitsventils 11 sowie auch zum Steuern des Gasventils 16 ist an der Oberseite des Füllgutkessels 11 und außerhalb dieses Kessels ein pneumatisches Betätigungselement 18 vorgesehen, das über einen achsgleich mit der Füllelementachse FA angeordneten Stößel 19 und einen Adapter 20 sowohl auf das obere Ende des Ventilkörpers 17 bzw. auf einen dortigen Steuerabschnitt 17.1, als auch auf das obere Ende des Ventilstößels 13 bzw. auf einen dortigen Steuerabschnitt 13.1 einwirkt. Das Betätigungselement 18 ist gesteuert durch nicht dargestellte elektro-pneumatische Steuerventile für eine gesteuerte, zweistufige axiale Bewegung des Stößels 19 und damit des Adapters 20 in der Füllelementachse FA ausgebildet und besteht hierfür aus zwei Steuerkammern bildende pneumatischen Hubelementen, die bei der dargestellten Ausführungsform als Kolben-Zylinder-Anordnungen 18.1 und 18.2 ausgebildet sind. Der Kolben 21 der Kolben-Zylinderanordnung 18.1 ist direkt am Stößel 19 vorgesehen, d.h. Letzterer bildet die Kolbenstange dieser Kolben-Zylinder-Anordnung 18.1. Der Kolben 22 der oberen Kolben-Zylinder-Anordnung 18.2 ist an einer Kolbenstange 23 vorgesehen, die ebenfalls achsgleich mit der Füllelementachse FA angeordnet ist. Weiterhin ist eine den Stößel 19 umschließende Öffnungsfeder 24 vorgesehen, die in einer Kammer der Kolben-Zylinderanordnung 18.1 außerhalb des Füllgutkessels 1 aufgenommen ist und über den Adapter 20 das Öffnen des Flüssigkeitsventil 11 sowie des Gasventils 16 bewirkt. Eine Faltenbalgdichtung 25 dichtet den Durchtrittsbereich des Stößels 19 durch die Oberseite des Füllgutkessels 1 ab.

Die Figur 1 zeigt das Füllelement 4 und das Betätigungselement 18 in einem ersten Betriebszustand, d.h. in einem Zustand, in dem sowohl das Flüssigkeitsventil 11 als auch das Gasventil 16 geschlossen sind und die Steuerkammer 21.1 mit dem Steuerdruck beaufschlagt ist, der eine die Federkraft der Öffnungsfeder 24 übersteigende Schließkraft insbesondere für das Flüssigkeitsventil 11 erzeugt.

Zum Füllen des jeweiligen in Dichtlage am Füllelement 4 angeordneten Behälters 2 wird zunächst mit der Kolben-Zylinder-Anordnung 18.1 bei entlasteter Steuerkammer 21.1 der Adapter 20 durch die Wirkung der Öffnungsfeder 24 soweit angehoben, dass mit dem Adapter 20 der Ventilkörper 17 nach oben mitbewegt und dadurch das Gasventil 16 geöffnet wird. Hierdurch kann beispielsweise über den Gaskanal 14 ein Vorspannen des Behälterinnenraumes mit dem im Gasraum 1.2 unter Druck stehenden Inertgas bei einem Druckfüllen der Behälter 2 und/oder aber ein Druckausgleich zwischen dem Druck im Behälterinnenraum und im Gasraum 1.2 erfolgen.

Dieser erste durch die Öffnungsfeder 24 bewirkte Teilhub H1 des Betätigungselementes 18 ist dadurch begrenzt, dass das obere Ende des Stößels 19 gegen die Kolbenstange 23 der Kolben-Zylinder-Anordnung 18.2 zur Anlage kommt. Hierfür ist der Steuerraum 22.1 oberhalb des Kolbens 22 mit einem Steuerdruck (Druckluft) beaufschlagt. Die Figur 2 zeigt das Füllelement 4 und das Betätigungselement 18 in diesem zweiten Betriebszustand, in dem das Flüssigkeitsventil 11 weiterhin geschlossen und das Gasventil 16 geöffnet ist.

Im Anschluss daran erfolgt in einem Weiterhub H2 des Betätigungselementes 18 auch das Anheben des Ventilstößels 13 durch die Öffnungsfeder 24 und damit das Öffnen des Flüssigkeitsventils 11, und zwar durch Federkraft bei entlüfteten oder drucklosen Steuerkammern 21.1 und 22.1.

Mehr im Detail ist der Adapter 20 ist so ausgebildet, dass er bereits beim ersten Teilhub H1 mit einer ersten Steuerfläche 20.1 auf den Steuerabschnitt 17.1 des Ventilkörpers 17 einwirkt bzw. an dem Steuerabschnitt 17.1 anliegt, während eine zweite Steuerfläche 20.2 des Adapters 20 erst beim Weiterhub oder zweiten Teilhub H2 mit dem Steuerabschnitt 13.1 des Ventilstößels 13 in Eingriff kommt und diesen Ventilstößels 13 mitbewegt. Hierfür ist bei der dargestellten Ausführungsform der Steuerabschnitt 13.1 teller- oder flanschartigen ausgebildet und der Adapter hintergreift den Ventilstößel 13 an seinem oberen Ende unterhalb dieses Steuerabschnitts 13.1. Weiterhin ist die Anordnung so getroffen, dass sich innerhalb des ersten Teilhubes H1 die Steuerfläche 20.2 entlang des Ventilstößels 13 nach oben bewegt, ohne gegen den Steuerabschnitt 13.1 zur Anlage zu kommen und diesen mitzunehmen.

Beim Füllen wird das aus dem Innenraum des Behälters durch das zufließende Füllgut verdrängte Gas über den geöffneten Gaskanal 14 in den Gasraum 1.2 geleitet. Das in den Kopfraum des Behälters 2 hineinreichende Gasrohr 15, welches das untere, offene Ende des Gaskanals 14 bildet, dient dabei als die Füllhöhe bestimmendes Element, d.h. das Zufließen des Füllgutes aus dem Flüssigkeitsraum 2.1 wird bei geöffnetem Flüssigkeitsventil 11 dann selbsttätig beendet, wenn der aufsteigende Füllgutspiegel das untere Ende des Gasrohres 15 berührt und das Füllgut im Gasrohr 15 so weit hoch gestiegen ist, dass unter Berücksichtigung der Oberflächenspannung der Gassperre ein Druckausgleich mit dem Gasraum im oberen Bereich des Füllgutkessels hergestellt ist.

Anschließend erfolgt ein Schließen sowohl des Flüssigkeitsventils 11 als auch des Gasventils 13 durch das Betätigungselement 18 bzw. durch Absenken des Adapters 20, und zwar durch Beaufschlagung der Steuerkammer 21.1 mit dem Steuerdruck. Das Gasventil 16 wird hierbei dadurch geschlossen, dass der Ventilkörper 17 sich durch Schwerkraft axial nach unten bewegt. Das Flüssigkeitsventil 11 wird dadurch geschlossen, dass der Adapter 20 mit einer dritten Steuerfläche 20.3 gegen die Oberseite des Steuerabschnitts 13.1 zur Anlage kommt und der Steuerdruck in der Steuerkammer 21.1 den Ventilkörper 12 gegen seinen Ventilsitz andrückt.

Die Erfindung wurde voranstehend an einem Ausführungsbeispiel beschrieben. Es versteht sich, dass zahlreiche Änderungen sowie Abwandlungen möglich sind, ohne den durch die nachfolgenden Ansprüche definierten Erfindungsumfang zu verlassen. So können anstelle der Kolben-Zylinder-Anordnungen 18.1 und 18.2 auch andere pneumatische Hubelemente verwendet sein.

### Bezugszeichenliste

- 1: Füllgutbehälter oder Ringkessel
- 1.1: Flüssigkeitsraum
- 1.2: Gasraum
- 2: Flasche
- 3: Füllposition
- 4: Füllelement
- 5: Ringdichtung
- 6: Zentriertulpe
- 7: Füllelementgehäuse
- 8: Flüssigkeitskanal
- 9: Öffnung
- 10: Füllgutabgabeöffnung
- 11: Flüssigkeitsventil
- 12: Ventilkörper
- 13: Ventilstößel
- 13.1: oberer, flanschartiger Abschnitt des Stößels 13
- 14: Gaskanal
- 15: Gasrohr
- 16: Gasventil
- 17: nadelartiger Ventilkörper
- 18: Betätigungselement
- 18.1, 18.2: Kolben-Zylinder-Anordnung
- 20: Adapter
- 20.1 - 20.3: Steuerfläche
- 20.1, 20.2: Steuerfläche oder -abschnitt des Adapters 20
- 21, 22: Kolben
- 21.1, 22.1, 22.2: Steuerkammer
- 23: Kolbenstange
- 24: Öffnungsfeder
- 25: Faltenbalgdichtung
- FA: vertikale Füllelementachse
- H1, H2: Teilhub

## Patentansprüche

1. Füllsystem, insbesondere Einkammer-Füllsystem, zum Füllen von Flaschen oder dergleichen Behältern (2) mit einem flüssigen Füllgut, mit einem Füllgutkessel (1), in welchem während des Füllens ein unterer, vom Füllgut eingenommener Flüssigkeitsraum (1.1) und darüber ein Gasraum (1.2) gebildet sind, mit wenigstens einem unterhalb des Füllgutkessels (1) angeordneten Füllelement (4) mit Füllelementgehäuse (7), in welchem ein mit dem Flüssigkeitsraum (1.1) in Verbindung stehender Flüssigkeitskanal (8) ausgebildet ist, der an einer dem Füllgutkessel (1) abgewandten Unterseite des Füllelementgehäuses (7) eine Füllgutabgabeöffnung (10) bildet, mit einem im Flüssigkeitskanal (8) angeordneten Flüssigkeitsventil (11) mit Ventilkörper (12), der an einem achsgleich mit einer Füllelementachse (FA) angeordneten Ventilstößel (13) vorgesehen und zum Öffnen und Schließen des Flüssigkeitsventils sowie für eine gesteuerte Abgabe des Füllgutes in den in Dichtlage am Füllelemente (4) angeordneten Behälter (2) axial bewegbar ist, mit einem im Ventilstößel (13) ausgebildeten Gaskanal (14), der an einem oberen Ende in den Gasraum (1.2) des Füllgutkessels (1) und am unteren Ende in einem Kopfraum des in Dichtlage am Füllelement (4) angeordneten Behälters (4) mündet, mit einem im Gaskanal (14) vorgesehenen Gasventil (16) mit einem zum Öffnen und Schließen des Gasventils (16) bewegbaren Ventilkörper (17), sowie mit einem mit dem Ventilstößel (13) des Flüssigkeitsventils (11) sowie mit dem Ventilkörper (17) des Gasventils (16) zusammenwirkenden Betätigungselement (18), wobei dass das Betätigungselement (18) für einen gesteuerten, wenigstens zweistufigen Hub (H1, H2) ausgebildet ist, und zwar derart, dass bei in einem ersten Betriebszustand befindlichem Betätigungselement (18) sowohl das Flüssigkeitsventil als auch das Gasventil (16) geschlossen sind, dass in einem zweiten Betriebszustand des Betätigungselementes (18) nach einem ersten Teilhub (H1) das Gasventil (16) und in einem dritten Betriebszustand des Betätigungselementes (18) nach einem zweiten, einen Weiterhub bildenden Teilhub (H2) auch das Flüssigkeitsventil (11) geöffnet ist, **dadurch gekennzeichnet,**
**dass** das Betätigungselement (18) ein pneumatisches Betätigungselement ist, das von zwei achsgleich miteinander und auch achsgleich mit der Füllelementachse (FA) angeordneten Hubelementen (18.1, 18.2) gebildet ist, von denen ein erstes Hubelement (18.1) über einen Stößel (19) und einen Adapter (20) auf den Ventilstößel (13) des Flüssigkeitsventils (11) und den Ventilkörper (17) des Gasventils (16) einwirkt und von denen ein zweites Hubelement (18.2) einen Anschlag für die Hubbewegung des ersten Hubelementes (18.1) in der Weise bildet, dass in einem ersten Zustand des zweiten Hubelementes (18.2) der Hub des ersten Hubelementes (18.1) auf den ersten Teilhub (H1) begrenzt ist und in einem zweiten Zustand des zweiten Hubelementes (18.2) der Hub der ersten Hubelementes (18.1) gleich der Summe aus den beiden Teilhüben (H1, H2) ist.

2. Füllsystem nach Anspruch 1, **dadurch gekennzeichnet, dass** der Ventilkörper (17) des Gasventils zum Öffnen und Schließen in der Füllelementachse (FA) bewegbar ist und mit einer im Gaskanal (16) ausgebildeten Ventilfläche zusammenwirkt.

3. Füllsystem nach Anspruch 2, **dadurch gekennzeichnet, dass** der Ventilkörper (17) des Gasventils (16) mit einer Teillänge im Gaskanal (14) aufgenommen und mit einem oberen Ende aus dem Gaskanal vorsteht und mit diesem Ende mit dem Betätigungselement (18) zusammenwirkt.

4. Füllsystem nach Anspruch 1, **dadurch gekennzeichnet, dass** die Hubelemente Kolben-Zylinderanordnungen (18.1, 18.2) sind.

5. Füllsystem nach einem der vorhergehenden Ansprüche, **dadurch gekennzeichnet, dass** der Adapter (20) eine erste Steuerfläche (20.1), gegen die der Ventilkörper (17) des Gasventils (16) während des ersten Teilhubs (H1) anliegt, sowie eine zweite Steuerfläche (20.2) aufweist, die gegenüber einem Mitnehmer- oder Steuerabschnitt (13.1) des Ventilstößels (13) bei im ersten Betriebszustand befindlichem Betätigungselement (18) derart axial versetzt ist, dass diese zweite Steuerfläche (20.2) zum axialen Bewegen des Ventilstößels (13) des Flüssigkeitsventils (11) erst im zweiten Teilhub (H2) mit dem Steuerabschnitt (13.1) des Ventilstößels (13) in Eingriff oder zur Anlage kommt.

6. Füllsystem nach einem der vorhergehenden Ansprüche, **gekennzeichnet durch** eine das Flüssigkeitsventil (11) in seinen Schließzustand vorspannende Schließfeder oder **durch** eine das Flüssigkeitsventil (11) in seinen Öffnungszustand vorspannende Öffnungsfeder (24).

7. Füllsystem nach Anspruch 6, **dadurch gekennzeichnet, dass** die Öffnungsfeder (24) auf den Adapter (20) im Sinne einer axialen Bewegung nach oben einwirkt, und dass der Adapter (20) eine dritte Steuerfläche (20.3) aufweist, die im ersten Betriebszustand des Betätigungselementes (18) gegen den Steuerabschnitt (13.1) des Ventilstößels (13) anliegt.

8. Füllsystem nach Anspruch 7, **dadurch gekennzeichnet, dass** der bezogen auf die Füllelementachse (FA) axiale Abstand zwischen der zweiten und dritten Steuerfläche (20.2, 20.3) des Adapters (20) wenigstens der Größe des ersten Teilhubes (H1) zuzüglich der Abmessung oder Dicke, die der zwischen diesen Steuerflächen angeordnete Steuerabschnitt (13.1) in Richtung der Füllelementachse (FA) aufweist.

## Claims

1. Filling system, in particular a single-chamber filling system, for filling bottles or similar containers (2) with liquid contents, comprising a contents vessel (1) in which are formed, during the filling operation, a lower contents-filled liquid space (1.1) and, above the latter, a gas space (1.2), and including at least one filling element (4) which is arranged beneath the contents vessel (1) and has a filling-element housing (7), in which is formed a liquid channel (8), which is connected to the liquid space (1.1), and forms a contents-discharging opening (10) on an underside of the filling-element housing (7), wherein said underside being directed away from the contents vessel (1), having a liquid valve (11) which is arranged in the liquid channel (8) and has a valve body (12), which is provided on a valve tappet (13), arranged equiaxially with a filling element axis (FA) and can be moved axially for opening and closing the liquid valve and for discharging the contents in a controlled manner into the container (2) arranged in a sealed position against the filling element (4), having a gas channel (14) which is formed in the valve tappet (13) and, at an upper end, opens out into the gas space (1.2) of the contents vessel (1) and, at the lower end, opens out into a head space of the container (2) arranged in a sealed position against the filling element (4), having a gas valve (16) which is provided in the gas channel (14), and which has a valve body (17) which can be moved in order to open and close the gas valve (16), and having an actuating element (18), which interacts with the tappet (13) of the liquid valve (11) and with the valve body (17) of the gas valve (16), wherein the actuating element (18) is configured for a controlled, at least two-stroke lift (H1, H2), and specifically in such a way that, with the actuating element (18) in a first operational state, both the liquid valve as well as the gas valve (16) are closed, that, in a second operational state of the actuating element (18) after a first part lift (H1), the gas valve (16) is opened, and, in a third operational state of the actuating element (18), after a second part lift (H2), forming a further lift, the liquid valve (11) is also opened, **characterised in that** the actuating element (18) is a pneumatic actuating element, which is formed from two lifting elements (18.1, 18.2) arranged equiaxially with each other and also equiaxially with the filling-element axis (FA), of which a first lifting element (18.1) takes effect via a tappet (19) and an adapter (20) on the valve tappet (13) of the liquid valve (11) and on the valve body (17) of the gas valve (16), and of which a second lifting element (18.2) forms a stop for the lifting movement of the first lifting element (18.1), in such a way that, in a first state of the second lifting element (18.2), the lift of the first lifting element (18.1) is limited to the first part lift (H1), and, in a second state of the second lifting element (18.2), the lift of the first lifting element (18.1) is equal to the sum of the two part lifts (H1, H2).

2. Filling system according to claim 1, **characterised in that** the valve body (17) of the gas valve can be moved in the filling element axis (FA) for opening and closing, and interacts with a valve surface formed in the gas channel (16).

3. Filling system according to claim 2, **characterised in that** the valve body (17) of the gas valve (16) is accommodated with a part length in the gas channel (14) and projects with an upper end out of the gas channel and interacts with this end with the actuating element (18).

4. Filling system according to claim 1, **characterised in that** the lifting elements are piston-cylinder arrangements (18.1, 18.2).

5. Filling system according to any one of the preceding claims, **characterised in that** the adapter (20) comprises a first control surface (20.1), against which the valve body (17) of the gas valve (16) is in contact during the first part lift (H1), as well as a second control surface (20.2), which is axially offset against a carrier or control section (13.1) of the valve tappet (13) when the actuating element (18) is in the first operational state, and that this second control surface (20.2), for the axial movement of the valve tappet (13) of the liquid valve (11), only comes into engagement or contact with the control section (13.1) of the valve tappet (13) in the second part lift (H2).

6. Filling system according to any one of the preceding claims, **characterised by** a closure spring, pre-tensioning the liquid valve (11) into its closed state, or by an opening spring (24), pre-tensioning the liquide valve (11) into its open state.

7. Filling system according to claim 6, **characterised in that** the opening spring (24) takes effect on the adapter (20), in the sense of an axial movement upwards, and that the adapter (20) comprises a third control surface (20.3), which in the first operational state of the actuating element (18) is in contact against the control section (13.1) of the valve tappet (13).

8. Filling system according to claim 7, **characterised in that** the axial distance interval, related to the filling element axis (FA), between the second and third control surface (20.2, 20.3) of the adapter (20) exhibits at least the size of the first part lift (H1) plus the dimension or thickness which the control section (13.1), arranged between these control surfaces, exhibits in the direction of the filling element axis (FA).

## Revendications

1. Système de remplissage, en particulier système de remplissage à une chambre, pour le remplissage de bouteilles ou récipients (2) similaires avec un produit de remplissage liquide, avec une chaudière de produit de remplissage (1), dans laquelle un espace de liquide (1.1) inférieur, occupé par le produit de remplissage et au-dessus un espace de gaz (1.2) sont formés pendant le remplissage, avec au moins un élément de remplissage (4) agencé en dessous de la chaudière de produit de remplissage (1) avec un boîtier d'élément de remplissage (7), dans lequel un canal de liquide (8) se trouvant en liaison avec l'espace de liquide (1.1) est réalisé, lequel forme, sur un côté inférieur du boîtier d'élément de remplissage (7), opposé à la chaudière de produit de remplissage (1), une ouverture de sortie de produit de remplissage (10), avec une soupape de liquide (11) agencée dans le canal de liquide (8) avec un corps de soupape (12), qui est prévu sur un coulisseau de soupape (13) agencé sur le même axe qu'un axe d'élément de remplissage (FA) et est mobile axialement pour l'ouverture et la fermeture de la soupape de liquide ainsi que pour une sortie commandée du produit de remplissage dans le récipient (2) agencé en position étanche sur l'élément de remplissage (4), avec un canal de gaz (14) réalisé dans le coulisseau de soupape (13), qui débouche sur une extrémité supérieure dans l'espace de gaz (1.2) de la chaudière de, produit de remplissage (1) et sur l'extrémité inférieure dans un espace de tête du récipient (2) agencé en position étanche sur l'élément de remplissage (4), avec une soupape de gaz (16) prévue dans le canal de gaz (14) avec un corps de soupape (17) mobile pour l'ouverture et la fermeture de la soupape de gaz (16), ainsi qu'avec un élément d'actionnement (18) coopérant avec le coulisseau de soupape (13) de la soupape de liquide (11) ainsi qu'avec le corps de soupape (17) de la soupape de gaz (16), dans lequel l'élément d'actionnement (18) est réalisé pour une course (H1, H2) commandée au moins à deux étapes et ce de telle manière qu'en cas d'élément d'actionnement (18) se trouvant dans un premier état de fonctionnement, non seulement la soupape de liquide mais aussi la soupape de gaz (16) soient fermées, que dans un deuxième état de fonctionnement de l'élément d'actionnement (18), après une première course partielle (H1), la soupape de gaz (16) soit ouverte et dans un troisième état de fonctionnement de l'élément d'actionnement (18), après une seconde course partielle (H2) formant une autre course, la soupape de liquide (11) soit aussi ouverte, **caractérisé en ce que** l'élément d'actionnement (18) est un élément d'actionnement pneumatique, qui est formé par deux éléments de course (18.1, 18.2) agencés sur le même axe l'un et l'autre et aussi sur le même axe que l'axe d'élément de remplissage (FA), dont un premier élément de course (18.1) agit par le biais d'un coulisseau (19) et d'un adaptateur (20) sur le coulisseau de soupape (13) de la soupape de liquide (11) et le corps de remplissage (17) de la soupape de gaz (16) et dont un second élément de course (18.2) forme une butée pour le mouvement de course du premier élément de course (18.1) de telle manière que dans un premier état du second élément de course (18.2), la course du premier élément de course (18.1) soit limitée à la première course partielle (H1) et dans un second état du second élément de course (18.2), la course du premier élément de course (18.1) soit égale à la somme des deux courses partielles (H 1, H2).

2. Système de remplissage selon la revendication 1, **caractérisé en ce que** le corps de soupape (17) de la soupape de gaz est mobile pour l'ouverture et la fermeture dans l'axe d'élément de remplissage (FA) et coopère avec une surface de soupape réalisée dans le canal de gaz (16).

3. Système de remplissage selon la revendication 2, **caractérisé en ce que** le corps de soupape (17) de la soupape de gaz (16) est reçu avec une longueur partielle dans le canal de gaz (14) et dépasse du canal de gaz avec une extrémité supérieure et coopère avec cette extrémité avec l'élément d'actionnement (18).

4. Système de remplissage selon la revendication 1, **caractérisé en ce que** les éléments de course sont des agencements à piston et cylindre (18.1, 18.2).

5. Système de remplissage selon l'une quelconque des revendications précédentes, **caractérisé en ce que** l'adaptateur (20) présente une première surface de commande (20.1), contre laquelle le corps de soupape (17) de la soupape de gaz (16) repose pendant la première course partielle (H1), ainsi qu'une seconde surface de commande (20.2) qui est en déport axial par rapport à une section d'entraînement ou de commande (13.1) du coulisseau de soupape (13) en cas d'élément d'actionnement (18) se trouvant dans le premier état de fonctionnement de telle manière que cette seconde surface de commande (20.2) vienne en prise ou en appui, pour le déplacement axial du coulisseau de soupape (13) de la soupape de liquide (11), seulement dans la seconde course partielle (H2) avec la section de commande (13.1) du coulisseau de soupape (13).

6. Système de remplissage selon l'une quelconque des revendications précédentes, **caractérisé par** un ressort de fermeture précontraignant la soupape de liquide (11) dans son état de fermeture ou par un ressort d'ouverture (24) précontraignant la soupape de liquide (11) dans son état d'ouverture.

7. Système de remplissage selon la revendication 6, **caractérisé en ce que** le ressort d'ouverture (24) agit vers le haut sur l'adaptateur (20) au sens d'un déplacement axial et **en ce que** l'adaptateur (20) présente une troisième surface de commande (20.3) qui repose dans le premier état de fonctionnement de l'élément d'actionnement (18) contre la section de commande (13.1) du coulisseau de soupape (13).

8. Système de remplissage selon la revendication 7, **caractérisé en ce que** la distance axiale, par rapport à l'axe d'élément de remplissage (FA) entre la deuxième et troisième surface de commande (20.2, 20.3) de l'adaptateur (20), correspond au moins à la grandeur de la première course partielle (H1) plus la dimension ou épaisseur que présente la section de commande (13.1) agencée entre ces surfaces de commande en direction de l'axe d'élément de remplissage (FA).
